# EUROPÄISCHE PATENTANMELDUNG

(11) **EP 0 157 294 A2**
(43) Veröffentlichungstag der Anmeldung: **09.10.1985**
(21) Anmeldenummer: 85103246.6
(22) Anmeldetag: 20.03.1985
(51) Int. Cl.: B25B 27/20

(54) **Montageeinrichtung für Axialsicherungen**

(30) Priorität: 03.04.1984 DE 3412427
(71) Anmelder: SPRINGFIX BEFESTIGUNGSTECHNIK GMBH, D-7335 Salach (DE)
(72) Erfinder: Benik, Wernfried, D-7336 Uhingen (DE)
(74) Vertreter: Bardehle, Heinz, Dipl.-Ing.

(57) **Zusammenfassung**

Montageeinrichtung für Axialsicherungen miteiner Aufnahmeschiene, in welcher die Axialsicherungen längsbeweglich geführt werden. Die Axialsicherungen werden mittels einer elastischen Vorrichtung zum vorderen Teil der Aufnahmeschiene hin geschoben, der eine Montageöffnung aufweist, und durch eine Schiebevorrichtung in Montageposition gebracht wird.

## Beschreibung

Derartige Axialsicherungen (sh. auch Fig. 6) finden in der Technik vielfältige Verwendung. Sie werden überall dort eingesetzt, wo es gilt, die Verbindungsbolzen zwischen zwei gelenkig miteinander verbundenenMaschinenteilen zu sichern. Dabei werden sie im allgemeinen so ausgebildet, daß sie nicht nur eine Haltefunktion ausüben, sondern das aufgrund der Fertigungstoleranzen unvermeidliche Axialspiel der Bolzen elastisch ausgleichen.

Montageeinrichtungen für Axialsicherungen sind im Stand der Technik bekannt. Ein derartiges Werkzeug ist z.B. in der DE-OS 31 20 545 beschrieben. Dabei besteht das Werkzeug im wesentlichen aus einem Gehäuse zur Aufnahme einer Axialsicherung, wobei das Gehäuse an seiner unteren Seite voneinander beabstandete Führungsschienen aufweist, die zwischen die seitlichen Randbereiche der Schenkel der Axialsicherung eingreifen. Beim Einschieben der Axialsicherung in die Führungsschienen werden diese zunächst durch seitliche Einschnitte durchgeführt, die in dem die Schenkel der Axialsicherung miteinander verbindenden Bereich der Axialsicherung vorgesehen sind. Das Gehäuse weist außerdem einen Anlageblock auf, an den die in das Gehäuse eingeschobene Axialsicherung anschlägt. Das Einschieben der Sicherungsklemme kann entweder manuell oder automatisch mit Hilfe eines Entnahmeblocks erfolgen, wie dies in der DE-OS 31 51 931 beschrieben ist. In beiden Fällen ist es jedoch von großem Nachteil, daß das Werkzeug immer nur eine einzelne Axialsicherung aufnehmen kann. Es muß deshalb nach jedem Montagevorgang, d.h. jedes Mal nachdem eine Axialsicherung auf einen entsprechenden Bolzen geschoben worden ist, neu gefüllt werden. Dadurch wird der Arbeitsablauf, insbesondere in der Serienfertigung, sehr verzögert.

Es ist die Aufgabe der vorliegenden Erf indungeine Montageeinrichtung für Axialsicherungen zu schaffen, die eine schnelle und sichere Montage dieser Axialsicherungen ermöglicht.

Diese Aufgabe wird bei einer Montageeinrichtung gemäß dem Oberbegriff des Anspruchs 1 durchdieimkennzeichnenden Teil des Anspruchs 1 angegebenen Merkmale gelöst.

Diese erfindungsgemäße Lösung weist gegenüber dem Stand der Technik wesentliche Vorzüge auf.

Ein wesentlicher Vorteil ist darin zu sehen, daß bei der Verwendung dieser Montageeinrichtungen sehr viel Zeit gespart werden kann, weil es möglich ist, nach einer einmaligen Füllung des Gerätes, eine ganze Reihe von Axialsicherungen hintereinander zu montieren, ohne daß das Gerät nach jedem Montagevorgang neu gefüllt werden müßte.

Des weiteren ist es vorteilhaft, daß die Montageeinrichtung so ausgestaltet ist, daß sie automatisch gefüllt werden kann. Man kann deshalb, z.B. bei der Serienfertigung in der Automobilindustrie, einen Arbeitsplatz mit zwei Montageeinrichtungen gemäß dem Anspruch 1 und einer Vorrichtung zum Füllen 'dieser Montageeinrichtungen gemäß Anspruch 4 ausstatten. Es kann dann jeweils mit einer Montagevorrichtung gearbeitet werden, während die andere Montagevorrichtung automatisch gefüllt wird. Die von der Arbeitskraft für die Füllung des Gerätes aufzuwendende Zeit, reduziert sich dadurch praktisch auf die Zeit, die nötig ist, um die Montageeinrichtungen an der Füllstation auszuwechseln. Dies bedeutet gegenüber dem Stand der Technik eine wesentliche Ersparnis an Arbeitszeit.

Trotz der bequemen und einfachen Füllmöglichkeit, ist die erfindungsgemäße Montageeinrichtung nach wie vor ein sehr leichtes und handliches Gerät. Dadurch wird sowohl eine unzumutbare Belastung der damit arbeitenden Arbeitskraft vermieden als auch die Möglichkeit gegeben, die Axialsicherungen auch an schwer zugänglichen Stellen zu montieren.

Weitere Vorteile, Merkmale und Anwendungsmöglichkeiten der vorliegenden Erfindung werden in der nachfolgenden Beschreibung im Zusammenhang mit den Figuren erläutert. Darin zeigen:
Fig. 1 Einen Längsschnitt der Montageeinrichtung,
Fig. 2 die Unteransicht der Montageeinrichtung,
Fig. 3 einen schematischen Schnitt des vorderen Teils der Montageeinrichtung mit einer darin befindlichen Sicherungsklemme,
Fig. 4 einen schematischen Schnitt des vorderen Teils der Montageeinrichtung mit einer Sicherungsklemme, die sich in Montageposition befindet,
Fig. 5 eine Sicherungsklemme mit dem dazugehörigen Bolzen in der Position kurz vor der Montage,
Fig. 6 ein Ausführungsbeispiel einer Axialsicherung, die und mit der erfindungsgemäßen Montageeinrichtung mon-Fig. 7 tiert werden kann.

Ein Ausführungsbeispiel der erfindungsgemäßen Montageeinrichtung wird nachfolgend mit Bezug auf die Figuren 1 und 2 beschrieben. Es besteht aus einer Aufnahmeschiene 1 mit einem vorderen Teil 1a und einem hinteren Teil 1b. Die Aufnahmeschiene 1 weist einen rechteckförmigen Innenquerschnitt auf, in dem die Axialsicherungen gleiten können. Der hintere Teil der Aufnahmeschiene 1b ist mit einem hier nicht vollständig dargestellten Handgriff 2 verbunden, der die Handhabung des Gerätes erleichtert. In der Aufnahmeschiene 1 sind (in Fig. 1) mehrere Axialsicherungen 3 dargestellt, wobei die Axialsicherung 3a in Montageposition steht, die Axialsicherung 3b in einer Warteposition kurz vor einer Umlenkung und die Axialsicherungen 3c und 3d in einer Vorratsposition-stehen.

Die Axialsicherungen werden mit dem Schieber 4zum vorderen Teil 1a der Aufnahmeschiene 1 hin bewegt. Dazu ist der Schieber mit einer Stange 5 verbunden, die in Längsrichtung angeordnet ist und über die eine, in den Figuren nur teilweise dargestellte, Druckfeder 6 geschoben ist. Diese Druckfeder stützt sich einerseits an dem Schieber 4 und andererseits im Bereich des Handgriffs 3 ab. Der Schieber 4 weist des weiteren an seiner unteren Seite einen Zapfen 7 auf, der in einer schlitzförmigen öffnung 8, die in Längsrichtung an der Unterseite der Aufnahmeschiene 1 vorgesehen ist, gleitet. Mit diesem Zapfen 7 kann der Schieber 4 zur manuellen oder automatischen Beschickung der Aufnahmeschiene über die Füllöffnung 9 hinaus nach hinten verschoben werden.

Über der Oberseite der Aufnahmeschiene ist die Betätigungsstange 10 angeordnet. Diese ist mit ihrem einen Ende um die Achse 11 an einem Hebel 12 angelenkt und greift mit ihrem anderen Ende durch eine an der Oberseite der Aufnahmeschiene vorgesehene, sich in Längsrichtung erstreckende schlitzförmige öffnung 12 in den vorderen Teil 1a der Aufnahmeschiene 1 ein. Durch die Feder 14 wird die Betätigungsstange 10 ständig nach unten in Richtung zur Aufnahmeschiene 1 hin gedrückt.

Der Hebel 12 ist um eine Achse 15 angelenkt und wird durch eine Druckfeder 16 nach oben gedrückt. Dabei liegt die Achse 15 in Längsrichtung der Aufnahmeschiene gesehen vor der Achse 11, d.h. näher zum vorderen Teil 1a hin.Die Druckfeder 16 wird in zwei Ausnehmungen 17 und 18 am Hebel 12 und am hinteren Teil 1b der Aufnahmeschiene 1 gehalten.

Innerhalb des vorderen Teils 1a der Aufnahmeschiene 1 ist eine Sperrklinke 19 angeordnet, die um die Achse 20 angelenkt ist. Des weiteren ist ein Anschlag 24 vorgesehen, der ein Zurückgleiten der Axialsicherung aus der Montageposition verhindert, wenn die Axialsicherung unter Kraftaufbringung auf einen Bolzen geschoben wird. Die Umlenkung der Axialsicherung aus der Vorratsposition in der Aufnahmeschiene 1 in die Montageposition erfolgt mit dem Vorsprung 21, der der Montageöffnung 22 gegenüberliegt. Zur Montage wird die Axialsicherung in zwei schmalen Führungsschienen 23 gehalten, die seitlich in die Axialsicherung eingreifen und sie unter leichtem Aufspreizen halten. Zur Erleichterung der Montage ist die Aufnahmeschiene 1 an der Spitze vom oberen Teil zum unteren Teil hin etwas abgeschrägt.

In Fig. 3 ist zu sehen, wie die Umlenkung der Axialsicnerung von der Vorratsposition in der Aufnahmeschiene in die Montageposition erfolgt. In Fig. 4 ist die Axialsicherung 3 in Montageposition dargestellt. Es ist deutlich zu erkennen, daß die Axialsicherung durch die Führungsschienen 23 aufgespreizt wird und auf der anderen Seite an dem Anschlag 24 anliegt. In Fig. 5 ist die Axialsicherung 3 ohne das dazugehörige Montagewerkzeug in der Montageposition vor dem Bolzen 25, der das Werkstück 26 durchdringt, dargestellt. Der Bolzen 25 weist eine Nut 27 auf, in die der untere, gabelförmig ausgebildete Teil 28 der Axialsicherung geschoben werden muß. Der obere Teil 29 der Axialsicherung, der mit der öffnung 30 versehen ist, wird unter Aufspreizung über die Spitze 31 des Bolzens geschoben, und rastet auf diesem ein. Dadurch wird die Axialsicherung in dieser Stellung gehalten.

Im folgenden wird die Funktion der erfindungsgemäßen Montageeinrichtung erläutert. Zur Füllung des Gerätes wird zunächst der Schieber 4 mittels des Zapfens 7 gegen die Wirkung der elastischen Druckfeder 6 über die Füllöffnung 9 hinaus nach hinten geschoben und dort festgehalten.Anschließend werden die Axialsicherungen in der in Fig. 1 gezeigten Position manuell oder automatisch in die Aufnahmeschiene eingeschoben, wobei die ganze Länge bis zur Einfüllöffnung 9 ausgenutzt werden kann. Dann wird die Blockierung des Schiebers 4 gelöst, wodurch die Axialsicherungen nach vorne geschoben werden. Dabei wird die vorderste Axialsicherung am Vorsprung 21 umgelenkt, wie dies in Fig. 3 gezeigt wird, und befindet sich schließlich in einer direkt vor den Führungsschienen 23 liegenden Position. Die Druckfeder 6 ist so bemessen, daß ihre Kraft nicht ausreicht, die Axialsicherung unter elastischer Aufspreizung über die Führungsschienen 23 zu schieben. Dieses Aufschieben erfolgt nun, manuell gesteuert, in dem der Hebel 12 nach unten gedrückt und damit die Betätigungsstange10,durch die Anordnung der Anlenkachse 11 hinter der Achse 20 des Hebels, sowohl nach vorne als auch nach unten bewegt wird. Dadurch greift der abgewinkelte vordere Teil, dessen Spitze wie in Fig. 1 gezeigt auch abgesetzt sein kann, in die öffnung der Axialsicherung ein und schiebt diese über die Führungsschienen 23 in die in Fig. 4 gezeigte Montageposition. Ein Nachgleiten der anderen, in der-Aufnahmeschiene befindlichen Axialsicherungen wird durch die Sperrklinke 19 verhindert.

Die Handhabung des Gerätes ist nun wie folgt. Vorzugsweise wird mit zwei Geräten und mit einer Füllstation gearbeitet. Dabei besteht die hier nicht weiter dargestellte Füllstation aus einem an sich bekannten Vereinzelner , von dem die Axialsicherungen über eine waagrechte Förderschiene, die den gleichen Querschnitt aufweist, wie die Aufnahmeschiene 1 zu einer vorderen öffnung transportiert werden. Die Aufnahmeschiene 1 kann nun mit ihrer Füllöffnung 9 derartig in Kontakt mit dieser vorderen öffnung gebracht werden, daß die Axialsicherungen automatisch in die Aufnahmeschiene 1 gleiten, wobei eine entsprechende Einrichtung vorgesehen ist, die den Füllvorgang abbricht, sobald die Aufnahmeschiene voll gefüllt ist. Dieser gesamte Füllvorgang kann automatisch ablaufen, d.h. das Montagegerät braucht lediglich in die entsprechende Vorrichtung eingehängt und kann nach erfolgter Füllung wieder entnommen werden. Es kann demnach immer mit einem Gerät gearbeitet werden, während das andere Gerät gefüllt wird. Zur Montage selbst muß die Axialsicherung in der in Fig. 5 gezeigten Stellung vor den entsprechenden Bolzen auf das Werkstück aufgesetzt und in Richtung des Bolzens bewegt werden. Dabei greift der in Fig. 5 untere gabelförmige Teil der Axialsicherung in eine entsprechende Nut des Bolzens ein, während der andere Teil der Axialsicherung über den Bolzen geschoben wird und auf diesem einrastet. Das Montagegerät wird so auf das Werkstück aufgesetzt, daß die in Montageposition befindliche Axialsicherung in der in Fig. 5 gezeigten Stellung vor dem Bolzen steht. Dann wird das Gerät linear zu dem Bolzenhin verschoben, bis die Axialsicherung einrastet und dann entsprechend in umgekehrter Richtung wieder zurückgezogen. Anschließend wird durch Betätigung des Hebels 12 eine neue Axialsicherung in die Montageposition gebracht und kann unmittelbar danach auf den nächsten Bolzen montiert werden.

## Patentansprüche

1. Montageeinrichtung für Axialsicherungen, dadurch gekennzeichnet , daß eine Aufnahmeschiene (1) vorgesehen ist, in der die Axialsicherungen längsbeweglich geführt werden und die eine im vorderen Teil (1a) angeordnete Montageöffnung aufweist, daß die Axialsicherungen mittels einer elastischen Vorrichtung zum vorderen Teil (1a) der Aufnahmeschiene (1) hin geschoben werden, daß die Axialsicherungen so geführt werden, daß .eine montagebereite Axialsicherung (3a) eine Stellung einnimmt, in der sie mit der Unterseite der Schiene abschließt oder über diese übersteht und daß eine Einrichtung (24) vorgesehen ist, die ein Zurückgleiten der Axialsicherung aus dieser Position verhindert.

2. Montageeinrichtung für Axialsicherungen gemäß Anspruch 1, dadurch gekennzeichnet, daß eine Schiebevorrichtung (10) vorgesehen ist, die gleichzeitig nach vorn und nach unten bewegbar ist, daß diese Schiebevorrichtung (10) durch eine zweite öffnung von oben in den vorderen Teil (1a) der Aufnahmeschiene (1) eingreift und daß sie in die Bohrung der vordersten, in der Aufnahmeschiene (1) befindlichen Axialsicherung eingreift und diese in Montageposition bringt, wenn sie nach vorne und nach unten bewegt wird, wobei die nachfolgende Axialsicherung durch eine Sperrvorrichtung (19) gehalten wird.

3. Montageeinrichtung für Axialsicherungen gemäß Anspruch 2, dadurch gekennzeichnet, daß ein teilweise schwenkbar angelenkter Hebel (12) vorgesehen ist, der gegen die Wirkung einer Druckfeder (16) betätigbar ist und der so mit der Schiebevorrichtung (10) verbunden ist, daß bei einer Schwenkbewegung des Hebels (12) diese sowohl nach vorne als auch nach unten bewegt wird.

4. Montageeinrichtung für Axialsicherungen gemäß einem der Ansprüche 1 bis 3, dadurch gekennzeichnet, daß eine dritte öffnung (9) vorgesehen ist,durch die Aufnahmeschiene (1) manuell oder automatisch gefüllt werden kann.

5. Montageeinrichtung für Axialsicherungen nach einem der Ansprüche 1 bis 4, dadurch gekennzeichnet, daß eine Vorrichtung vorgesehen ist, die zeitweilig mit der Aufnahmeschiene verbunden wird, daß die Axialsicherungen durch diese Vorrichtung kontinuierlich in die Aufnahmeschiene gefüllt werden und daß die kontinuierliche Zuführung unterbrochen wird, sobald die Aufnahmeschiene gefüllt ist.
